# EUROPÄISCHE PATENTSCHRIFT

(11) **EP 2 369 569 B1**
(45) Veröffentlichungstag und Bekanntmachung des Hinweises auf die Patenterteilung: **27.12.2017**
(21) Anmeldenummer: 11159574.0
(22) Anmeldetag: 24.03.2011
(51) Int. Cl.: G09F 3/10, G09F 3/02, G09F 3/00

(54) **Etikett zum Aufkleben auf einen Behälter für eine Medikamentenflüssigkeit und Behälter**
Sticker for sticking to a container for a medical liquid and container
Etiquette destinée au collage sur un récipient pour un médicament liquide et récipient

(30) Priorität: 26.03.2010 DE 102010013040
(43) Veröffentlichungstag der Anmeldung: 28.09.2011
(73) Patentinhaber: Schreiner Group GmbH & Co. KG, 85764 Oberschleissheim (DE)
(72) Erfinder: Seidl, Peter, 81371, München (DE)
(74) Vertreter: Epping - Hermann - Fischer

(56) Entgegenhaltungen:
- US-A- 4 312 523
- US-B1- 6 193 279

## Beschreibung

Die Erfindung betrifft ein Etikett zum Aufkleben auf einen Behälter für eine Medikamentenflüssigkeit sowie einen solchen Behälter. Ein solches Etikett ist aus US6193279 bekannt. In der Medizin werden Medikamentenflüssigkeiten, die zur Verabreichung mittels einer Spritze bestimmt sind, in transparenten Behältern, den so genannten Ampullen oder Vials transportiert, gehandhabt und schließlich aus diesen entnommen. Derartige Behälter sind üblicherweise aus Glas hergestellt, besitzen eine zylindrische Umfangsfläche und eine durch eine Spritzennadel durchstechbare Oberseite. Je nach Art der Anwendung und der gewählten Medikation wird entweder einmalig oder mehrmalig eine gewisse Flüssigkeitsmenge aus dem Behälter entnommen. Alle diese Behälter sind durch geeignete Etiketten zu beschriften, um den genauen Inhalt, seine Zusammensetzung, Konzentration und/oder Menge etc. zu kennzeichnen. Derartige Behälter enthalten im gefüllten Zustand oft nur wenige Milliliter Flüssigkeit. Während Multi-Dose-Behälter, die zur mehrmaligen Entnahme jeweils einer Teilmenge der Flüssigkeit bestimmt sind, typischerweise um die 10 ml Flüssigkeit fassen, sind Single-Dose-Behälter zur einmaligen Entnahme noch deutlich kleiner und fassen nur etwa zwischen 1 und 3 ml. Aufgrund der geringen benötigten Flüssigkeitsmenge ist der Durchmesser solcher Einzeldosisbehälter und der Umfang ihrer zylindrischen Außenfläche relativ klein, und durch den geringen Umfang der zylindrischen Außenfläche ist die beschriftbare Fläche, auf der alle Informationen zur Kennzeichnung des Behälterinhalts (einschließlich Handelsnamen, der Zusammensetzung, Mengen- oder Konzentrationsangaben, Strichcodes, Verfallsdaten, etwaiger Warnhinweise oder weiterer Angaben) auf dem Etikett unterzubringen sind, knapp bemessen.

Weiterhin wäre wünschenswert, dass derartige Etiketten einen abtrennbaren Etikettenteil aufweisen würden, der unmittelbar nach dem Befüllen einer Spritze mit der Flüssigkeit auf die Spritze bzw. deren eigene Umfangsfläche geklebt werden könnte, um den Spritzeninhalt zu kennzeichnen. Auf diesem nunmehr auf die Spritze aufgebrachten Etikettenteil können beispielsweise die entnommene Dosis oder sonstige die individuelle Behandlung kennzeichnende Daten vermerkt werden. Hierzu sollten auf dem abtrennbaren, an die Spritze anzubringenden Etikettenteil von Hand nachbeschriftbare Beschriftungsflächen vorgesehen sein, um die Spritze bis zur Verabreichung individuell zu kennzeichnen.

Solch ein abtrennbarer Etikettenteil für die Spritze, hier Vorratsetikett genannt, verkleinert die für das Gesamtetikett zur Verfügung stehende Restfläche, auf der die Angaben zur Kennzeichnung des Flüssigkeitsbehälters selbst, nämlich der Ampulle oder des Vials unterzubringen sind.

Der hierdurch entstehende Platzmangel für die auf dem Etikett unterzubringenden Angaben fällt noch drastischer aus, wenn es sich bei der Ampulle bzw. dem Vial um einen Behälter für eine Einzeldosis handelt; hier fällt der Außenumfang des Behälters nochmals kleiner aus.

Insbesondere bei Etiketten zur Kennzeichnung von Behältern solcher Medikamente, die (etwa wie im Falle von Anästhetika oder Heparinen) risikoreich sind - insbesondere bei Verabreichungsfehlern aufgrund Namensverwechslungen, Kompatibilitätsproblemen oder falscher Dosierung - genügt die herkömmlich vorhandene Etikettenfläche oft nicht, um die Verabreichungs- und Sicherheitshinweise für das medizinische Personal mit der wünschenswerten Deutlichkeit, Schriftgröße und/oder Ausführlichkeit auf dem Etikett unterzubringen.
Es ist die Aufgabe der vorliegenden Erfindung, ein Etikett bereitzustellen, das eine größere Beschriftungsfläche für Informationen zur Kennzeichnung eines Flüssigkeitsbehälters (insbesondere eines Behälters für eine Medikamentenflüssigkeit) besitzt. Ferner soll das Etikett trotz der größeren Beschriftungsfläche mit einem geringerem Arbeits- und Kostenaufwand herstellbar sein. Zugleich soll das Etikett so beschaffen sein, dass relevante Informationen durch das medizinische Fachpersonal, insbesondere in der Hektik des medizinischen Arbeitsalltags besser wahrgenommen werden.
Diese Aufgabe wird erfindungsgemäß gelöst durch ein Etikett zum Aufkleben auf einen Behälter für eine Medikamentenflüssigkeit gemäß den Merkmalen des Anspruchs 1. Erfindungsgemäß wird ein Etikett bereitgestellt, das, obwohl es deutlich mehr Beschriftungsfläche zur Unterbringung der textlichen, grafischen und/oder symbolischen Kennzeichnungselemente bietet, als einlagiges Etikett, d.h. aus nur einer einzigen Materiallage gebildet ist. Insbesondere ist das Vorratsetikett anders als bei mehrlagigen Etiketten nicht in Form einer aufgeklebten zusätzlichen weiteren Materiallage oder Folie vorgesehen, sondern bildet einen integralen Bestandteil des Etiketts bzw. seiner Materiallage. Das Vorratsetikett ist durch eine umgebende Perforierung, Stanzlinie oder sonstige Schwächungslinie (bzw. durch viele Schwächungselemente, die entlang einer Sollrißlinie angeordnet sind) in dem Material des einlagigen Überrundumetiketts von dem umgebenden Rest des (Mutter-)Etiketts getrennt.
Da das Etikett einlagig ist, entfällt von vornherein der zur Herstellung mehrlagiger Etiketten anfallende Zusatzaufwand. Durch die Beschränkung auf nur eine Materiallage wird die Bereitstellung ausreichend großer Beschriftungsflächen allerdings zunächst erschwert.
Das erfindungsgemäße Etikett ist allerdings als Überrundumetikett ausgebildet, d. h. es besitzt eine auf den zu kennzeichnenden Behälter abgestimmte Länge, die einem Mehrfachen des Umfangs des zu etikettierenden Behälters entspricht. Ein solches Etikett wird umlaufend auf die Außenfläche des Behälters aufgeklebt.
Hierbei würde man erwarten, dass das Vorratsetikett an dem in Umfangsrichtung äußersten Etikettenende als abstehende Fahne ausgebildet und somit leicht greifbar und abreißbar ist. Damit jedoch nicht nur der Außenumfang des Behälters zur Kennzeichnung des Behälterinhalts zur Verfügung steht, weicht das erfindungsgemäße Etikett hiervon in mehreren Punkten ab.

Erstens ist das Vorratsetikett, das zum Kennzeichnen der Injektionsspritze dienen wird, nicht vom äußeren Ende des Etiketts her abreißbar, obwohl es dort am leichtesten greifbar wäre. Stattdessen ist das Vorratsetikett erfindungsgemäß in einem anderen, vorzugsweise mittleren Etikettenabschnitt angeordnet, der von dem äußeren, endseitigen ersten Etikettenabschnitt entfernt ist.
Das Vorratsetikett ist zudem innerhalb der Etikettenfläche so angeordnet, dass es am verspendeten Etikett durch den ersten Etikettenabschnitt verdeckt ist. Da es sich bei dem erfindungsgemäßen Etikett um ein Überrundumetikett handelt, besitzt der endseitige erste Etikettenabschnitt eine Länge, die (in Längsrichtung des hergestellten, noch nicht verspendeten Etiketts bzw. in Umfangsrichtung des etikettierten Behälters) mindestens so groß ist wie die Länge des Vorratsetiketts. Nach dem bestimmungsgemäßen Verspenden des Gesamtetiketts ist dessen Vorratsetikett somit zunächst noch nicht zugänglich und in der Regel auch noch nicht sichtbar.

Drittens ist das Vorratsetikett von drei Seiten her durch eine Perforierung oder sonstige Schwächungslinie umgrenzt; das Vorratsetikett ist aus derselben Materialbahn gebildet wie die umgebende, restliche Etikettenfläche des Gesamtetiketts.
Sowohl die Positionierung des Vorratsetiketts abseits des endseitigen, eigentlich leichter zugänglichen ersten Etikettenabschnitts als auch die Eingliederung des Vorratsetiketts als integraler Bestandteil des einlagigen Etiketts wie auch die Bedeckung des Vorratsetiketts durch den ersten Etikettenabschnitt erschweren zwar zunächst den Zugriff auf das bestimmungsgemäß abzutrennende Vorratsetikett des Gesamtetiketts. Daher weicht das erfindungsgemäße Gesamtetikett in seinem Aufbau gleich in mehrfacher Hinsicht von solchen Etikettenformen ab, die der Fachmann vielleicht als naheliegend erachten würde.

Das erfindungsgemäße Etikett hat jedoch den Vorteil, dass trotz einfachster Bauweise und Herstellung deutlich mehr beschriftbare Etikettenfläche zur Verfügung steht. Denn dadurch, dass das herauszutrennende Vorratsetikett entlang des Behälterumfangs zunächst durch den ersten Etikettenabschnitt verdeckt ist, sobald das Etikett verspendet ist, erfolgt der Zugriff auf das Vorratsetikett dadurch, dass der endseitige erste Etikettenabschnitt zunächst vom Umfang des Behälters und somit auch vom Vorratsetikett abgehoben wird. Dadurch aber steht der erste Etikettenabschnitt nunmehr als Fahne von der Außenfläche des Behälters ab und legt zusätzlich noch die darunter befindliche Etikettenfläche frei, die den Umfang des Behälters vollständig umläuft (und das nun zugängliche Vorratsetikett enthält).

Der als Fahne aufrichtbare erste Etikettenabschnitt besitzt, da er vorderseitig und auch rückseitig beschriftbar ist, eine beschriftbare Länge, die dem Doppelten des Umfangs des etikettierten Behälters entspricht. Die unterhalb dieser Fahne freigelegte, nachfolgende Etikettenfläche entspricht noch einmal dem vollständigen Umfang des Flüssigkeitsbehälters. Bereits die aufgrund der doppelseitig beschriftbaren Fahne zur Verfügung stehende Beschriftungsfläche ist mindestens doppelt so groß wie der gesamte Umfangsfläche des Flüssigkeitsbehälters selbst. Daher lassen sich erheblich mehr Informationen unterbringen als herkömmlich, und der hier durch das erfindungsgemäße Etikett erreichte Flächengewinn für das Beschriftungsfeld ist ansonsten auch durch mehrlagig aufgebaute Etiketten nicht ohne Weiteres erreichbar. Auf der nun zum Beschriften gewonnenen Rückseite des ersten, endseitigen Etikettenabschnitts lassen sich Anwendungshinweise oder Warnhinweise für das medizinische Fachpersonal leichter unterbringen und auch so gestalten, dass ihnen in der Hektik der medizinischen Arbeitspraxis eine höhere Aufmerksamkeit gewidmet wird. Beispielsweise können einige der Hinweise oder Beschriftungsteile größer oder auch mehrfach, nämlich vorderseitig und rückseitig auf den ersten Etikettenabschnitt aufgedruckt werden, etwa um besonders gefährdungsrelevante Umstände besonders hervorzuheben.

Vorzugsweise ist vorgesehen, dass das einlagige Etikett eine Materialbahn aufweist und dass das Vorratsetikett ein heraustrennbarer Teilabschnitt der Materialbahn ist. Das Vorratsetikett ist somit integraler Bestandteil des einlagigen Etiketts bzw. seiner Materialbahn oder Materiallage. Dies bedeutet, dass beim späteren Herauslösen des Vorratsetiketts eine partielle Lücke, d.h. eine zumindest einseitige Ausnehmung und damit Einschnürung in der Materialbahn des Etiketts entsteht, sodass nach dem Abziehen des Vorratsetiketts lediglich ein schmalerer Bereich des Etiketts zurückbleibt. Das erfindungsgemäße Etikett kann daher trotz der Einbindung des Vorratsetiketts in die einzige Materiallage des Gesamtetiketts ohne Komplikationen hergestellt, gehandhabt und aufgespendet werden.

Im Gegensatz zu mehrlagigen Etiketten besitzt das erfindungsgemäße Etikett sonst nur eine einzige Materiallage. Als Materiallage wird hier eine Folie (üblicherweise aus Kunststoff, alternativ auch aus Papier) verstanden, die selbst hinreichend formbeständig, reißfest und dick ist, um bei der Herstellung und Etikettierung eine sichere Handhabung zu ermöglichen. Eine solche Materiallage ist von Bedruckungen, Antihaftbeschichtungen oder Klebeschichten zu unterscheiden, die als dünner Film keine hinreichende eigene Formbeständigkeit besitzen, solange sie nicht auf einen Untergrund (etwa auf eine Folie) aufgedruckt, aufgepresst oder auf andere Weise aufgebracht sind. Ungeachtet solcher Klebeschichten, Antihaftbeschichtungen und/oder Bedruckungen ist daher ein einlagiges Etikett im Sinne dieser Anmeldung ein solches Etikett, das lediglich eine einzige Materialbahn (insbesondere Folie) enthält, die eine genügende Stabilität, Eigenfestigkeit und/oder Formbeständigkeit besitzt, um einzeln handhabbar zu sein. Es ist vorgesehen, dass das Vorratsetikett in einem mittleren, zweiten Etikettenabschnitt angeordnet ist, der zum Überdecken durch den ersten Etikettenabschnitt bestimmt ist. Anders als bei Überrundumetiketten sonst üblich wird erfindungsgemäß das Vorratsetikett erst nach Öffnen des ersten Etikettenabschnitts im Bereich des zweiten Etikettenabschnitts freigelegt und kann dann herausgelöst werden. Das Vorratsetikett kann praktisch die gesamte Grundfläche des zweiten Etikettenabschnitts einnehmen, es kann sich insbesondere um den vollständigen Umfang des etikettierten Gegenstandes herum erstrecken.
Vorzugsweise ist vorgesehen, dass der erste und der zweite Etikettenabschnitt entlang einer Längsrichtung des Etiketts, entlang derer das Etikett zum Verspenden abzurollen ist, aufeinanderfolgend und/oder einander angrenzend angeordnet sind. Unter der Längsrichtung des Etiketts wird hier diejenige Richtung bezeichnet, entlang derer das Etikett auf den zu etikettierenden Gegenstand bzw. dessen Umfangsfläche aufgerollt (bzw. von der vorherigen Trägerrolle abgerollt) wird.

Diese Längsrichtung des Etiketts entspricht somit der späteren Umfangsrichtung des etikettierten Behälters. Bei einer Ampulle oder einem Vial ist die Abmessung des Etiketts entlang dieser Längsrichtung größer als in Richtung quer dazu, die hier als Höhenrichtung bezeichnet wird. Daher entspricht die Längsrichtung des Etiketts zugleich der Haupterstreckungsrichtung des Etiketts. Das Überrundumetikett ist insbesondere für das mehr als zweimalige Umwickeln des Umfangs des Flüssigkeitsbehälters vorgesehen. An demjenigen in Längsrichtung befindlichen Ende, das beim Verspenden als letztes auf den Umfang des Flüssigkeitsbehälters aufgerollt wird, befindet sich der erste Etikettenabschnitt. In einem mittleren Bereich hingegen ist der zweite Etikettenabschnitt angeordnet, aus dem das Vorratsetikett später herauszutrennen ist. Zwischen beiden Etikettenabschnitten befindet sich optional ein Übergangsbereich, auf den das äußerste Ende des ersten Etikettenabschnitts aufklebbar ist. Es ist vorgesehen, dass das Etikett einen dritten Etikettenabschnitt aufweist, der an einem zum ersten Etikettenabschnitt entgegengesetzten Ende des Etiketts angeordnet, rückseitig klebend ausgebildet und vorderseitig mit einer Antihaftbeschichtung versehen ist. Der dritte Etikettenabschnitt dient nach dem Verspenden des Etiketts als Untergrund für den zweiten, rückseitig klebenden Flächenabschnitt des Vorratsetiketts. Der mit der Antihaftbeschichtung bedeckte dritte Etikettenabschnitt ermöglicht es, dass das Vorratsetikett, das auf der Spritze dauerhaft festkleben soll, zunächst problemlos aus dem Gesamtetikett auf dem Umfang des Flüssigkeitsbehälters heraustrennbar ist.
Vorzugsweise ist das Etikett so ausgebildet, dass im verspendeten Zustand der erste Etikettenabschnitt zu einer abstehenden und/oder wiederverschließbaren Fahne aufrichtbar ist. Dieser Etikettenteil kann somit von beiden Seiten beschriftet und gelesen werden. Insbesondere wenn die Länge des ersten Etikettenabschnitts dem Umfang des Flüssigkeitsbehälters entspricht, lassen sich auf ihm doppelt so viele Informationen unterbringen wie am Umfang des Behälters selbst. So können beispielsweise Warnhinweise mit größerer Deutlichkeit oder Ausführlichkeit untergebracht werden, beispielsweise auch zweifach auf der Vorderseite sowie der Rückseite des zu einer Fahne aufrichtbaren ersten Etikettenabschnitts.

Vorzugsweise ist der erste Etikettenabschnitt beidseitig bedruckt und/oder bedruckbar. Weiterhin ist der erste Etikettenabschnitt vorzugsweise rückseitig großflächig nichtklebend ausgebildet. Schließlich ist das Etikett bzw. seine Materialbahn (oder zumindest deren erster Etikettenabschnitt) vorzugsweise intransparent, beispielsweise weiß. Dies läßt sich etwa durch eine an sich bereits intransparente Folie oder alternativ durch eine intransparente großflächige (vorderseitige oder/oder rückseitige) Hintergrundbedruckung auf einer aus transparentem Material gebildeten Folie realisieren.

Vorzugsweise ist vorgesehen, dass entlang der Längsrichtung des Etiketts die Länge des ersten Etikettenabschnitts so bemessen ist, dass der erste Etikettenabschnitt den Umfang des zu etikettierenden oder etikettierten Gegenstandes vollständig umläuft und das Vorratsetikett erst durch Aufrichten des ersten Etikettenabschnitts freilegbar ist.

Das Etikett ist vorzugsweise so ausgebildet, dass ein endseitiger Randbereich des ersten Etikettenabschnitts wiederverschließbar, insbesondere rückseitig klebend ausgebildet ist. Der endseitige Randbereich befindet sich beispielsweise an der das Etikett in Längsrichtung abschließenden Kante, und zwar an derjenigen, die nach dem Verspenden sichtbar ist. Der umittelbar daran angrenzende Randbereich kann mit seiner Unterseite auf einen Übergangsbereich (zwischen dem ersten und dem zweiten Etikettenabschnitt), der sich eine Umwicklung tiefer befindet, aufklebbar sein. Beispielsweise kann der Übergangsbereich vorderseitig mit einer Antihaftbeschichtung versehen und der endseitige Randbereich des ersten Etikettenabschnitts rückseitig klebend ausgebildet sein (oder umgekehrt). Dadurch ist der endseitige Randbereich reversibel auf den Übergangsbereich aufklebbar, d.h. danach wieder abziehbar. Ansonsten jedoch ist der erste Etikettenabschnitt rückseitig großflächig nichtklebend, sodass nach dem Abziehen des endseitigen Randbereichs der gesamte erste Etikettenabschnitt zu einer abstehenden Fahne aufrichtbar ist. In diesem Zustand springt der erste Etikettenabschnitt mit den darauf aufgedruckten Warnhinweisen dem medizinischen Fachpersonal besonders stark ins Auge.

Vorzugsweise ist vorgesehen, dass der erste Etikettenabschnitt endseitig eine Grifflasche aufweist, mit der die Materialbahn im Bereich des ersten Etikettenabschnitts endseitig abziehbar ist. Die Grifflasche kann beispielsweise in Längsrichtung den endseitigen Randbereich bilden oder alternativ in Höhenrichtung, d. h. in Querrichtung zur Längsrichtung über die sonstigen Abmessungen des Etiketts hinausragen. Insbesondere bei einer Ampulle bzw. einem Vial ist die Grifflasche im letzteren Fall am Hals bzw. an der Einschnürung des Gefäßes leicht greifbar.

Vorzugsweise ist vorgesehen, dass der erste Etikettenabschnitt entlang der Längsrichtung des Etiketts, entlang derer das Etikett zum Verspenden abzurollen ist, einen Endabschnitt bildet, der zwischen 35 % und 50 % der Länge der Materialbahn des Etiketts einnimmt. Beispielsweise kann das Etikett eine Länge besitzen, die etwa dem 2,25-fachen des Umfangs des zu etikettierenden Behälters entspricht. In diesem Fall nimmt der erste Etikettabschnitt (insbesondere wenn er den Umfang einmal vollständig umläuft) vier Neuntel der gesamten Etikettenlänge ein.
Vorzugsweise ist vorgesehen, dass das Vorratsetikett in der Materialbahn des Etiketts durch eine Perforation, Stanzlinie oder sonstige Schwächungslinie umgrenzt ist. Dadurch lässt sich das Vorratsetikett als integraler Bestandteil der eigentlichen Grundfläche des Etiketts ausbilden. Insbesondere ist das Vorratsetikett in die Grundabmessungen der Etikettenfolie integrierbar, ohne dass das Vorratsetikett ganz oder überwiegend über einen Rand des Hauptetiketts überstehen oder herausragen müsste. Stattdessen befindet sich das Vorratsetikett vorzugsweise in einem mittleren Bereich der gemäß der Grundform des Etiketts gestanzten Materialbahn.
Vorzugsweise ist im Übergangsbereich zwischen dem ersten und dem zweiten Etikettenabschnitt eine Antihaftbeschichtung vorgesehen, zum Beispiel in Form einer Silikonbeschichtung bzw. silikonhaltigen Beschichtung. Dies ermöglicht das wiederablösbare Ankleben eines endseitigen Randbereichs des ersten Etikettenabschnitts von außen auf die Vorderseite des Übergangsbereichs. Es ist vorgesehen, dass das Vorratsetikett in einem ersten Flächenabschnitt, der entlang der Längsrichtung der Materialbahn dem ersten Etikettenabschnitt abgewandt ist, rückseitig nichtklebend ausgebildet ist. Dieser erste Flächenabschnitt des Vorratsetiketts kann beispielsweise zwischen 30 % und 80 % der Grundfläche des Vorratsetiketts einnehmen und befindet sich in einem vom ersten Etikettenabschnitt verschiedenen Bereich des Vorratsetiketts. Dieser erste Flächenabschnitt bildet nach dem Verspenden des Vorratsetiketts auf eine Spritze ein abstehendes Fähnchen (und zwar am Vorratsetikett), das beidseitig bedruckt und/oder von Hand beschreibbar sein kann. Insbesondere solche Informationen, die bei der individuellen Behandlung durch das medizinische Personal vor Ort eigenhändig auf dem Beleg-Etikett zur Kennzeichnung einer Spritze zu vermerken sind, lassen sich im ersten Flächenbereich des verspendeten Vorratsetiketts vorderseitig oder rückseitig notieren. Vorzugsweise ist der erste Flächenbereich ungefähr so groß wie der restliche Teil des Vorratsetiketts.

Weiterhin ist es vorgesehen, dass das Vorratsetikett in einem weiteren, zweiten Flächenabschnitt, der entlang der Längsrichtung der Materialbahn näher an dem ersten Etikettenabschnitt angeordnet ist als der erste Flächenabschnitt, rückseitig klebend ausgebildet ist. Der rückseitig klebende Bereich dient zur Anbringung an der Spritze und kann vorderseitig noch weitere Informationen tragen.
Die Materialbahn, aus der das Gesamtetikett und somit auch das Vorratsetikett gebildet ist, ist vorzugsweise eine Folie, insbesondere eine Kunststofffolie.
Vorzugsweise ist weiterhin vorgesehen, dass das Vorratsetikett endseitig nahe eines Randes des Vorratsetiketts, der entlang der Längsrichtung nahe an dem ersten Etikettenabschnitt des Etiketts angeordnet ist, eine Grifflasche zum Abziehen des Vorratsetiketts aufweist. Da beim hergestellten, noch nicht verspendeten Etikett der als beschriftbares Fähnchen einsetzbare erste Etikettenabschnitt des Vorratsetiketts vom ersten Etikettenabschnitt des Gesamtetiketts weg weist, erleichtert die zusätzliche Grifflasche, die an dem dem ersten Etikettenabschnitt zugewandten Ende des Vorratsetiketts angeordnet ist, das Greifen oder Heraustrennen des Vorratsetiketts aus dem Gesamtetikett. Die Grifflasche des Vorratsetiketts kann beispielsweise aus einer abgerundeten Kante des Vorratsetiketts in Richtung des ersten Etikettenabschnitts bestehen; an der abgerundeten Kante kann das Vorratsetikett im Bereich von wenigen Millimetern unterseitig nichtklebend ausgebildet sein und somit nach dem Öffnen des ersten Etikettenabschnitts vom Umfang des etikettierten Gegenstandes abstehen. Alternativ kann die Grifflasche des Vorratsetiketts in Höhenrichtung, d. h. quer zur Längsrichtung des Hauptetiketts über die Abmessungen des überwiegenden Teils des Hauptetiketts hinausragen. Beispielsweise kann die Grifflasche in Höhenrichtung bis zur Einschnürung bzw. bis zum Hals des Flüssigkeitsbehälters emporragen, von wo aus die Perforation oder sonstige Schwächungslinie in der Materialbahn leicht aufreißbar ist. Es ist vorgesehen, dass das Vorratsetikett in Höhenrichtung quer zur Längsrichtung des Etiketts an genau einen von zwei Außenrändern des Etiketts heranreicht. Somit reicht das Vorratsetikett beispielsweise an die Oberkante des umlaufenden Gesamtetiketts heran, nicht jedoch an dessen Unterkante. Durch diese asymmetrische Anordnung steht unterhalb des Vorratsetiketts eine größere zusammenhängende Fläche zur Verfügung, die für eine einzeilige oder auch mehrzeilige Beschriftung ausreicht. Das Vorratsetikett ist dann von drei Seiten über eine Perforation oder sonstige Schwächungslinie hinweg mit dem übrigen Etikett verbunden. Zudem kann der verbleibende, durchgehende Bereich des zweiten Etikettenabschnitts die Zugbelastung beim Verspenden des Etiketts sowie beim Abziehen des Vorratsetiketts aufnehmen.

Vorzugsweise ist vorgesehen, dass entlang der Längsrichtung des Etiketts die im dritten Etikettenabschnitt vorderseitig vorgesehene Antihaftbeschichtung eine Abmessung besitzt, die mindestens so groß ist wie die Abmessung des rückseitig klebenden zweiten Flächenabschnitts des Vorratsetiketts. Dadurch kann der rückseitig klebende Flächenabschnitt des Vorratsetiketts beim Verspenden des Gesamtetiketts vollständig auf der Antihaftbeschichtung zu liegen kommen und ist somit leicht abziehbar ist. Das Vorratsetikett weist jedoch andererseits zusätzlich noch einen nichtklebenden Flächenabschnitt auf, der deshalb (beim Verspenden des Gesamtetiketts) unmittelbar auf den Außenumfang des zu etikettierenden Behälters selbst auflegbar ist, ohne dass es erforderlich wäre, den mit der Antihaftbeschichtung versehenen dritten Etikettenabschnitt (bzw. einen verlängerten Fortsatz dieses dritten Etikettenabschnitts) auch noch zwischen der Unterseite des nichtklebenden Flächenabschnitts des Vorratsetiketts und dem Außenumfang des Behälters vorzusehen. Dadurch kann bei gleicher (Länge des Gesamtetiketts) das Vorratsetikett in Längsrichtung erheblich länger ausgebildet werden als herkömmlich. Nach dem Verspenden des Gesamtetiketts am Behälter für die Medikamentenflüssigkeit (etwa einer Ampulle) kann somit das Vorratsetikett in Umfangs- bzw. Längsrichtung weit über den dritten Etikettenabschnitt und seine vorderseitig vorgesehene Antihaftbeschichtung hinausragen und im Vergleich zu ihnen erheblich länger ausgebildet sein (zum Beispiel doppelt, dreimal oder gar viermal so lang, beispielsweise mit einer Länge, die dem gesamten Außenumfang der Ampulle entspricht). Nach dem Herauslösen des Vorratsetiketts von der Ampulle und Anbringen an einer Spitze (als deren Belegetikett das Vorratsetikett nunmehr dient) bildet der rückseitig nichtklebende Flächenabschnitt des Vorratsetiketts dann ein abstehendes Fähnchen, das zu einer erheblich größeren Beschriftungsfläche (auf dem Vorratsetikett) im Vergleich zu herkömmlichen Belegetiketten führt und das sich insbesondere auch zur nachträglichen Beschriftung von Hand eignet.

Vorzugsweise ist das Belegetikett transparent. Insbesondere kann das gesamte Etikett transparent oder aus einer transparenten Folie gebildet sein. Die Folie kann bereichsweise mit einer Hintergrundfarbe bedruckt sein, die bereichsweise (etwa im Bereich des Vorratsetiketts, seines klebenden Flächenabschnitts und/oder seines nichtklebenden Flächenabschnitts) ausgespart sein kann.

Die in Längsrichtung des Etiketts gemessene Abmessung der Antihaftbeschichtung des dritten Etikettenabschnitts sollte mindestens so groß sein wie die in gleicher Richtung gemessene Länge des zweiten, rückseitig klebenden Flächenabschnitts des Vorratsetiketts.

Mit Hilfe des erfindungsgemäß ausgebildeten Etiketts lässt sich ein Behälter für eine Medikamentenflüssigkeit mit einer größeren Anzahl von Informationen kennzeichnen und zudem kostensparender etikettieren als mit herkömmlichen Etiketten.

Im Übrigen weist das Etikett vorzugsweise genau ein Vorratsetikett auf und eignet sich somit insbesondere für Single-Dose-Behälter.

Durch die Erfindung wird somit ferner ein Behälter für eine Medikamentenflüssigkeit bereitgestellt, der eine Außenfläche aufweist, auf deren Umfang das erfindungsgemäße Etikett aufgebracht ist.

Vorzugsweise ist vorgesehen, dass das vorliegende Überrundumetikett um den Umfang des Behälters geklebt ist und dem Behälterumfang zwischen zweimal und 2,5-mal umrundet. Da Flüssigkeitsbehälter für medizinische Flüssigkeiten (Ampullen oder Vials) üblicherweise genormt sind, lässt sich die Etikettenlänge auf diese genormten Behälter abstimmen. Wenn der erste, als Fahne aufrichtbare erste Etikettenabschnitt den Behälterumfang vorzugsweise vollständig einmal umläuft, sollte die in Längsrichtung gemessene Länge des Etiketts insgesamt dem zwei- bis dreifachen des Behälterumfangs entsprechen. Sofern das Vorratsetikett den Behälterumfang ebenfalls fast vollständig umgibt und der rückseitig klebende zweite Flächenabschnitt des Vorratsetiketts etwa den halben Behälterumfang einnimmt, kann der dritte, vorderseitig silikonisierte oder anderweitig haftumgsmindernde dritte Etikettenabschnitt ebenfalls mit einer Länge, die dem halben Behälterumfang entspricht, vorgesehen sein. Dabei ergibt sich eine Etikettenlänge, die dem 2,5-fachen des Behälterumfangs entspricht. Da jedoch die Rückseite des Vorratsetiketts nicht notwendigerweise über eine Länge des halben Behälterumfangs klebend sein muss und auch das Vorratsetikett insgesamt nicht vollständig um den Umfang des Behälters umlaufen muss, genügt in der Praxis die Länge des Gesamtetiketts, die dem 2,25-Fachen des Behälterumfangs entspricht. Die Etikettenlänge kann auch noch kleiner gewählt werden, je nach der gewünschten Gestaltung des Vorratsetiketts und der Länge der durch den ersten Etikettenabschnitt gebildeten, doppelseitig beschriftbaren Fahne. Vorzugsweise ist jedoch vorgesehen, dass der erste Etikettenabschnitt auf dem etikettierten Behälter eine Länge besitzt, die dem Umfang des Behälters entspricht, und dass das Vorratsetikett vollständig durch den ersten Etikettenabschnitt überdeckt ist.

Weiterhin ist vorzugsweise vorgesehen, dass der vorderseitig mit der Antihaftbeschichtung versehene dritte Etikettenabschnitt durch den rückseitig klebend ausgebildeten zweiten Flächenabschnitt des Vorratsetiketts überdeckt ist. Ferner kann vorgesehen sein, dass auch das Vorratsetikett eine Länge besitzt, die dem Umfang des Behälters entspricht. Die Außenfläche des Behälters ist vorzugsweise zylindrisch, insbesondere kreiszylindrisch. Der Behälter für die Medikamentenflüssigkeit ist vorzugsweise ein Vial, eine Ampulle oder ein sonstiger transparenter Behälter für eine Medikamentenflüssigkeit, der vorzugsweise überwiegend aus Glas besteht. Der mit dem erfindungsgemäßen Etikett versehene Behälter ist insbesondere ein Behälter für eine Einzeldosis einer Medikamentenflüssigkeit; bei solchen Single-Dose-Gefäßen mit nur wenigen Millilitern Flüssigkeit ist der Gefäßdurchmesser besonders klein (in der Regel kleiner als 1 cm) und die zur Beschriftung verfügbare Umfangsfläche daher noch stärker begrenzt. Mit Hilfe des erfindungsgemäßen Etiketts jedoch wird die nutzbare Beschriftungsfläche deutlich vergrößert. Dies ermöglicht es, die aufzubringenden Behälterkennzeichnungen (einschließlich eventueller Verabreichungs- und Warnhinweise) deutlicher lesbar, ausführlicher und vollständiger aufzudrucken als auf mit herkömmlichen Etiketten versehenen Flüssigkeitsbehältern.

Schließlich ist vorzugsweise vorgesehen, dass das Vorratsetikett ein Etikett für eine Spritze zum Injizieren der Medikamentenflüssigkeit ist.

Einige exemplarische Ausführungsformen werden nachstehend in Bezug auf die Figuren beschrieben. Es zeigen:
Figur 1 eine schematische Draufsicht auf die Vorderseite einer erfindungsgemäßen Ausführungsform eines Etiketts,
Figur 2 eine weitere schematische Draufsicht auf die Vorderseite des Etiketts aus Figur 1, jedoch mit Kennzeichnung der rückseitig klebenden und nichtklebenden Bereiche,
Figur 3 eine schematische Draufsicht auf die Rückseite des Etiketts aus Figur 1 und Figur 2,
Figur 4 ein um einen Behälter für eine Medikamentenflüssigkeit aufgeklebtes Etikett gemäß den Figuren 1 bis 3 und
Figur 5 das um den Behälter gewickelte Etikett aus Figur 4 im Zustand nach dem Abheben eines ersten Etikettenabschnitts.

Figur 1 zeigt eine schematische Draufsicht auf eine exemplarische Ausführungsform eines erfindungsgemäßen Etiketts. Das Etikett 1 ist ein Überrundumetikett zum mehr als einfachem Umwickeln einer zylindrischen, insbesondere kreiszylindrischen Umfangsfläche eines Gegenstandes, vorzugsweise eines Behälters für eine medizinische Flüssigkeit. Das Etikett ist ein einlagiges Etikett mit nur einer einzigen Folie oder Materialbahn 2, die in Figur 1 von ihrer Vorderseite, also der späteren Außenseite her dargestellt ist. Entsprechend der Hauptanwendung zur Verspendung auf Flüssigkeitsbehältern wie Ampullen oder Vials, in denen typischerweise Mengen von wenigen Millilitern einer Medikamentenflüssigkeit aufbewahrt werden, erstreckt sich das vorliegende Überrundumetikett hauptsächlich entlang der Längsrichtung L, die der späteren Umfangsrichtung entlang des Umfangs des Flüssigkeitsbehälters entspricht. Das Etikett 1 besitzt einen ersten 11, einen zweiten 12 und einen dritten Etikettenabschnitt 13, wobei der erste Etikettenabschnitt 11 an einem solchen endseitigen Randbereich 3 angeordnet ist, der beim Verspenden zuletzt auf den Behälterumfang aufgerollt wird und somit von außen sichtbar bleibt. Dementsprechend ist die Länge L1 des ersten Etikettenabschnitts 11 in Längsrichtung L vorzugsweise gleich oder ungefähr gleich dem Umfang des etikettierten Behälters.

In einem mittleren Bereich des Etiketts 1 befindet sich ein Vorratsetikett 10, das später von dem verspendeten Gesamtetikett 1 wieder abtrennbar ist, um eine befüllte Spritze zu kennzeichnen. Das Vorratsetikett 10 ist jedoch nicht auf die Materialbahn 2 aufgeklebt oder anderweitig aufgebracht, sondern bildet einen integralen Bestandteil der einlagigen Materialbahn 2 des Etiketts. Von den restlichen Bereichen des Gesamtetiketts ist das Vorratsetikett 10 durch mindestens eine Schwächungslinie 6 getrennt. Die Schwächungslinie 6 (in Figur 1 als durchgehende, ununterbrochene Linie dargestellt) kann beispielsweise eine Perforierung oder Stanzlinie etc. sein, die ein späteres Herauslösen des Vorratsetiketts 10 ermöglicht. Damit bildet das einlagige Gesamtetikett 1 zugleich ein "Mutteretikett" für ein später herauslösbares "Tochteretikett", nämlich das Vorratsetikett 10.

Weiterhin ist das Vorratsetikett 10 von dem endseitigen Randbereich 3 deutlich beabstandet und daher auch am verspendeten Etikett nicht unmittelbar von außen greifbar oder sichtbar.

Stattdessen ist das Vorratsetikett außerhalb des ersten, äußeren Etikettenabschnitts 11 der Länge L1 angeordnet; es befindet sich somit in einem zweiten, mittleren Etikettenabschnitt 12 der Länge L2. Auf den Flüssigkeitsbehälter aufgewickelt entsprechen die Längen L1 und L2 in Umfangsrichtung vorzugsweise ungefähr dem Umfang des Flüssigkeitsbehälters. Dabei wird der zweite Etikettenabschnitt 12 durch den ersten Etikettenabschnitt 11 von außen verdeckt, da das gesamte Etikett in Längsrichtung L der Länge nach spiralförmig um den Behälter gewickelt wird. Dabei kommt der endseitige Randbereich 3 als letzter auf dem Umfang zu liegen und überlappt bzw. überdeckt dann etwa den Übergangsbereich 18.

Beim Verspenden wird zunächst das entgegengesetzte Ende des Etiketts 1 aufgerollt; dort befindet sich gemäß Figur 1 ein dritter Etikettenabschnitt 13. Er besitzt eine Länge L3, die beispielsweise ein Viertel so groß oder halb so groß ist wie der Umfang des etikettierten Behälters. Vorzugsweise ist die Länge L3 mindestens in etwa halb so groß wie die Länge des Vorratsetiketts 10. Der dritte Etikettenabschnitt 13 dient nämlich als Untergrund für zumindest einen Teil des Vorratsetiketts 10 (in Figur 1 für dessen rechte, unterseitig klebende Hälfte) und ist daher von außen, wie in Figur 1 dargestellt, mit einer Antihaftbeschichtung 16, beispielsweise einer Silikonbeschichtung oder sonstigen Silikonisierung versehen. Da am spiralförmig aufgespendeten Etikett der klebend ausgebildete Bereich der Unterseite des Vorratsetiketts 10 auf dieser Antihaftbeschichtung 16 zu liegen kommt, ist das Vorratsetikett leicht von seinem Untergrund abtrennbar.

Zwischen dem ersten und dem zweiten Etikettenabschnitt 11, 12 kann in einem Übergangsbereich 18 auf der Außenseite eine weitere, zumindest stellenweise aufgebrachte Antihaftbeschichtung 16 vorgesehen sein. Diese dient als Unterlage für den endseitigen Randbereich 3, der auf seiner Unterseite vorzugsweise klebend ausgebildet ist. Mit Hilfe der Antihaftbeschichtung lässt sich somit das Etikett von seinem endseitigen Randbereich 3 her leichter lösen.

Das Etikett gemäß Figur 1 ist vorzugsweise aus einer Kunststofffolie gebildet, die die einzige für die Formgebung und Formstabilität des Etiketts maßgebliche Materialschicht darstellt. Die Kunststofffolie ist vorzugsweise transparent. Insbesondere ist das Vorratsetikett transparent. Zugleich kann das Gesamtetikett jedoch auch bereichsweise intransparent sein, zum Beispiel mit Hilfe einer aufgedruckten oder anderweitig aufgebrachten Farbstoffschicht. Diese eignet sich als Hintergrundfarbe für eine Bedruckung oder sonstige Beschriftung. Ferner ermöglicht die aufgebrachte Farbstoffschicht das bereichsweise beidseitige Bedrucken des Etiketts. Vorzugsweise ist das Gesamtetikett im Bereich des Vorratsetiketts 10 oder eines seiner beiden Flächenbereiche 7, 8 (zumindest bereichsweise) durchsichtig und somit frei von einer intransparenten Farbstoffschicht.

Figur 2 zeigt eine weitere schematische Draufsicht auf die Vorderseite des Etiketts aus Figur 1. Zusätzlich jedoch ist in Figur 2 dargestellt, wo sich auf der Rückseite des Etiketts 1 jeweils klebende bzw. nichtklebende Bereiche befinden. Die nichtklebend ausgebildeten Bereiche sind in Figur 2 schraffiert dargestellt.

Gemäß Figur 2 ist insbesondere die Unterseite bzw. Rückseite des ersten Etikettenabschnitts 11 großflächig nichtklebend ausgebildet, wie anhand der Schraffierung erkennbar ist. Somit kann der erste Etikettenabschnitt 11, nachdem er am endseitigen Randbereich 3 geöffnet wurde, vom Behälterumfang abgerollt werden; er bildet dann eine abstehende Fahne, die beidseitig mit Informationen zur Behälterkennzeichnung, mit Warnhinweisen, Verabreichungshinweisen, Strichcodes, alphanumerischen Zeichen oder sonstigen beliebigen weiteren Angaben bedruckt sein kann. Somit steht allein durch den ersten Etikettenabschnitt 11 bereits der doppelte Behälterumfang als beschriftbare Fläche zur Verfügung.

Im darunter zum Vorschein kommenden zweiten Etikettenabschnitt 12 befindet sich das Vorratsetikett 10, das zunächst durch den ersten Etikettenabschnitt 11 abgedeckt war. Das Vorratsetikett 10 muss nicht notwendigerweise die gesamte Höhe und/oder Länge des zweiten Etikettenabschnitts 12 einnehmen. Beispielsweise braucht das Vorratsetikett 10 nur an einen der beiden Außenränder 14 heranzureichen, die das Etikett 1 in Höhenrichtung H begrenzen. Die Abmessung des Vorratsetiketts 10 in Längsrichtung L kann dem Umfang des etikettierten Behälters entsprechen oder auch kleiner sein. Auf der von dem ersten Etikettenabschnitt 11 abgewandten Seite befindet sich ein größerer zusammenhängender Bereich des Vorratsetiketts 10, der rückseitig nichtklebend ausgebildet ist. Dieser erste Flächenabschnitt 7 kann nach dem Ablösen des Vorratsetiketts 10 und Anbringen an einer Spritze als abstehendes Fähnchen zur beidseitigen Bedruckung und/oder nachträglicher Beschriftung von Hand verwendet werden. In Figur 1 befindet sich näher an dem ersten Etikettenabschnitt 11 ein zweiter Flächenabschnitt 8 des Vorratsetiketts 10, der - ebenso wie die das Vorratsetikett 10 umgebenden Bereiche des zweiten Etikettenabschnitts 12 und der dritte Etikettenabschnitt 13 - rückseitig klebend ausgebildet ist. Der zweite Flächenabschnitt 8 des Vorratsetiketts 10 dient somit zum Aufkleben auf eine Spritze (vorzugsweise auf deren Spritzenumfang).

In Figur 2 ist weiterhin auf der rechten Seite des Vorratsetiketts 10 ein durch einen gekrümmten bzw. abgerundeten Rand 9 gebildeter Bereich dargestellt, der unterseitig ebenfalls nichtklebend ausgebildet ist; er dient als Grifflasche 5 für das abzuziehende Vorratsetikett 10.

Wie erwähnt ist auch der erste Etikettenabschnitt 11 rückseitig großflächig nichtklebend ausgebildet. Dies schließt nicht aus, dass ein schmaler Streifen entlang des endseitigen Randbereichs 3 rückseitig klebend ist, um das in Längsrichtung L äußerste (d.h. in Figur 2 rechte) Ende des Etiketts 1 anzukleben, damit es sich nicht von alleine vom Untergrund, insbesondere vom Übergangsbereich 18 zwischen dem ersten 11 und dem zweiten Etikettenabschnitt 12 löst. Zum leichteren Öffnen des ersten Etikettenabschnitts 11 ist vorzugsweise eine Grifflasche 4 ausgebildet - entweder wie dargestellt in Höhenrichtung H oberhalb eines Außenrandes 14 des sonstigen Etiketts 1 oder, ähnlich wie die Grifflasche 5 des Vorratsetiketts 10, als in Umfangsrichtung überstehender Endabschluss am endseitigen Randbereich 3. Umgekehrt kann die Grifflasche 5 des Vorratsetiketts 10 in gleicher Weise wie die Grifflasche 4 des ersten Etikettenabschnitts 11 an einem Außenrand 14 des Gesamtetiketts angeordnet sein und über diesen in Höhenrichtung H hinausragen. Insbesondere bei einem Vial sind die so nach oben abstehenden Grifflaschen 4, 5 an dem verengten Hals leichter greifbar. Die zunächst verdeckte Anordnung der Grifflasche 5 des Vorratsetiketts 10 gemäß Figur 1 und 2, das am verspendeten Etikett von dem ersten Etikettenabschnitt 11 zylinderförmig umgeben ist, verhindert jedoch vorteilhafterweise ein versehentliches Ziehen am Vorratsetikett, bevor der erste Etikettenabschnitt 11 des Gesamtetiketts 1 geöffnet ist und als Fahne absteht.

Sofern die gesamte Materialbahn 2 des Etiketts 1 auf ihrer Rückseite einen Klebstoff beziehungsweise eine Klebstoffbeschichtung aufweist, kann in den Bereichen 23 des ersten Etikettenabschnitts 11, des ersten Flächenabschnitts 7 des Vorratsetiketts 10 sowie eventuell der Grifflaschen 4, 5 rückseitig eine Klebstoffabdeckung vorgesehen sein. Falls alternativ die Materialbahn 2 des Etiketts nur bereichsweise rückseitig mit einer Klebstoffschicht beschichtet ist, muss diese Klebstoffschicht auf der Rückseite des ersten Etikettenabschnitts 11 und des ersten Flächenabschnitts 7 des Vorratsetiketts 10 (und auf den Grifflaschen 4, 5), d.h. in den nichtklebenden Bereichen 23 ausgespart sein.

In beiden Fällen jedoch ist im Ergebnis die Unterseite des Etiketts 1 im Bereich des zweiten Etikettenabschnitts 12 außerhalb des Vorratsetiketts 10, im dritten Etikettenabschnitt 13, im zweiten Flächenabschnitt 8 des Vorratsetiketts 10 sowie vorzugsweise auch an einem schmalen, beispielsweise streifenförmigen Gebiet nahe am äußersten, endseitigen Randbereich 3 klebend ausgebildet.

Beim spiralförmigen Umwickeln des Behälterumfangs kommt der unterseitig klebende zweite Flächenabschnitt 8 des Vorratsetiketts 10 auf der oberseitigen Silikonisierung oder anderweitigen Antihaftbeschichtung 16 (Figur 1) des dritten Etikettenabschnitts 13 zu liegen. Die übrigen Flächenbereiche der Materialbahn 2 des Etiketts 10 hingegen kommen entweder auf dem Behälterumfang selbst oder auf einem anderen Teilbereich des darum gewickelten Etiketts 10 zu liegen. Weiterhin kann im Übergangsbereich 18 zwischen den Etikettenabschnitten 11 und 12 eine lokale weitere Antihaftbeschichtung 16a kleinerer Grundfläche vorgesehen sein, beispielsweise in Form einer Mehrzahl von punktartigen, etwa kreisscheibenförmigen Beschichtungsstücken, je nach gewünschter Stärke der Klebkraftverringerung auf der Rückseite des endseitigen Randbereichs 3.

Im Gegensatz zu herkömmlichen Etiketten, insbesondere solchen aus nur einer einzigen Materialbahn bietet die vorliegende Ausführungsform des Etiketts den Vorteil, dass erheblich mehr Beschriftungsfläche zur Verfügung steht. Insbesondere kann der erste Etikettenabschnitt 11 sowohl vorderseitig als auch rückseitig beschriftet, insbesondere bedruckt sein. Weiterhin kann das Etikett 1 im Bereich des zweiten Etikettenabschnitts 12 vorderseitig bedruckt sein, wobei die im Bereich des herauszulösenden Vorratsetiketts 10 aufgedruckten Informationen für die zu befüllende Spritze bestimmt sind. Aber auch am Vorratsetikett 10 kann der erste Flächenabschnitt 7 auch auf der Rückseite bedruckt sein oder von Hand vorderseitig und/oder rückseitig nachträglich beschrieben werden.

Vorzugsweise entspricht die Länge L1 des ersten Etikettenabschnitts 11 (und ferner auch die Länge L2 des zweiten Etikettenabschnitts 12) dem Behälterumfang. Die beim endseitigen Öffnen des ersten Etikettenabschnitts 11 gebildete Fahne legt den zweiten Etikettenabschnitt 12 mit dem Vorratsetikett 10 frei. Der dritte Etikettenabschnitt 13 kommt hingegen erst zum Vorschein, nachdem das Vorratsetikett 10 herausgelöst wurde. Er kann jedoch ebenfalls eine Beschriftung aufweisen.

Figur 3 zeigt eine schematische Draufsicht auf die Rückseite des Etiketts aus den Figuren 1 und 2. Lediglich zur Veranschaulichung einer alternativen Ausführungsform hinsichtlich der Grifflasche 5 des Vorratsetiketts 10 wurde diese nicht wie in Figur 1 und Figur 2 in Umfangsrichtung hervorspringend dargestellt, sondern als Vorsprung über einen oberen Außenrand 14 entlang der Höhenrichtung H. Ansonsten jedoch entspricht die rückseitige Ansicht in Figur 3 der Vorderansicht der Figuren 1 und 2 und ist dementsprechend spiegelverkehrt dargestellt. Die durch die Schraffierungen dargestellten Flächenbereiche der Rückseite geben an, wo die Rückseite des Etiketts 1 nichtklebend ausgebildet ist. Beispielsweise können die rückseitig nichtklebenden Bereiche 23 entsprechende Klebstoffabdeckungen aufweisen; insbesondere der erste Etikettenabschnitt 11, der ersten Flächenabschnitt 7 des Vorratsetiketts 10 und/oder die Grifflaschen 4 und 5 können rückseitig nichtklebend ausgebildet sein.

Figur 4 zeigt das auf einen Behälter 20 für eine Medikamentenflüssigkeit (vorzugsweise eine Ampulle oder ein Vial) aufgeklebte Etikett 1 aus den Figuren 1 bis 3. Das Etikett 1 ist entlang des Umfangs U des Behälters 20 um dessen Außenfläche 22 gewickelt, die vorzugsweise zylindrisch, insbesondere kreiszylindrisch ist. Der mit dem Etikett 1 umwickelte Behälter 20 ist in Figur 4 aus der axialen Symmetrierichtung gesehen dargestellt, und zwar in schematischer Querschnittsansicht in einer Höhe, in der sich auch das Vorratsetikett 10 befindet. Das in Figur 4 dargestellte Etikett 1 wurde spiralförmig entgegen dem Uhrzeigersinn um den Umfang U des Behälters 20 gewickelt, wobei der dritte Etikettenabschnitt 13 als erster auf der Außenfläche 22 des Behälters 20 zu liegen kam.

Auf der Oberseite (bzw. nunmehr Außenseite) des dritten Etikettenabschnitts 13 ist die Antihaftbeschichtung 16 (Figur 1) angeordnet. Die Übergänge vom dritten Etikettenabschnitt 13 zum zweiten Etikettenabschnitt 12 sowie vom zweiten Etikettenabschnitt 12 zum ersten Etikettenabschnitt 11 sind in Figur 4 durch gepunktete Linien angedeutet. Ferner sind die Schwächungslinien 6, die den später als Vorratsetikett 10 abzureißenden Ausschnitt der Materiallage 2 bzw. des Etiketts 1 umgeben, als durchgezogene Linien dargestellt; dort ist die Materiallage 2 des Etiketts 1 entlang der axialen Richtung jedoch höchstens stellenweise durchbrochen.

Das Vorratsetikett 10 klebt teilweise an der Umfangsfläche des Behälters 20 an, überdeckt jedoch zumindest mit seinem zweiten, rückseitig klebenden Flächenabschnitt 8 die Antihaftbeschichtung 16 (Fig. 1) des dritten Etikettenabschnitts 13. Daran schließt sich der erste Etikettenabschnitt 11 an, der optional an seinem endseitigen Randbereich 3 auf den Übergangsbereich oder eine sonstige Stelle des Etiketts aufklebbar ist. Ansonsten jedoch ist der erste Etikettenabschnitt 11 auf seiner Unterseite großflächig nichtklebend, sodass er spätestens nach dem Loslösen des endseitigen Randbereichs 3 eine abstehende, zweiseitig beschriftete Fahne bildet. Insbesondere wenn die Länge dieser Fahne dem Umfang U des Behälters 20 entspricht, steht bereits allein aufgrund des ersten Etikettenabschnitts 11 die doppelte Beschriftungsfläche zur Verfügung wie zuvor ohne Etikett allein auf dem Behälter 20 selbst.

Figur 5 zeigt das um den Behältern 20 gewickelte Etikett 1 aus Figur 4, jedoch im Zustand nach dem Abheben des ersten Etikettenabschnitts 11. Der erste Etikettenabschnitt 11 bildet nunmehr eine abstehende Fahne 15, die zweiseitig bedruckt oder anderweitig beschriftet ist. Vorzugsweise entspricht die Länge der abstehenden Fahne 15 dem Außenumfang U des Behälters 20.

Da in Figur 5 der erste Etikettenabschnitt 11 als Fahne 15 absteht, liegt der zweite Etikettenabschnitt 12 mit dem Vorratsetikett 10 nun frei. Dort können weitere Beschriftungsteile angeordnet sein, wobei die Beschriftung des Vorratsetiketts 10 zur Kennzeichnung einer Spritze bestimmt ist, nachdem diese mit der Medikamentenflüssigkeit befüllt wurde.

Wie in Figur 5 erkennbar ist, braucht lediglich der rückseitig klebende Flächenabschnitt 8 des Vorratsetiketts auf dem (vorderseitig mit der Antihaftbeschichtung 16 versehenen) dritten Etikettenabschnitt 13 zu liegen zu kommen; das Vorratsetikett 10 kann daher erheblich länger sein und insbesondere auch noch einen weiteren, unterseitig nichtklebenden Flächenabschnitt (den ersten Flächenabschnitt 7; Figuren 2 und 3) aufweisen, der beim Verspenden des Etiketts 1 unmittelbar auf dem Umfang U der Außenfläche 22 des Behälters 20 zu liegen kommt. Dadurch kann das Gesamtetikett auch auf Behälter 20 aufgespendet werden, deren Umfang U größer ist als die Länge L3 der Antihaftbeschichtung 16, jedoch kleiner als die Summe der Länge L3 der Antihaftbeschichtung 16 und der Länge des Vorratsetiketts 10 (jeweils in Längsrichtung bzw. Umfangsrichtung). Insbesondere lässt sich das Gesamtetikett auf Behälter 20 mit einem solchen Behälterumfang U aufspenden, der größer ist als die Länge L3 der Antihaftbeschichtung 16 des dritten Etikettenabschnitts 13, aber kleiner ist als die Summe aus der Länge L3 der Antihaftbeschichtung 16 und der Länge des (unterseitig nichtklebenden) ersten Flächenabschnitts 7 des Vorratsetiketts 10.

Das gesamte Etikett 1 der Figuren 1 bis 5 besteht nur aus einer einzigen Materialbahn 2 und ist somit besonders kostengünstig herstellbar. Das Etikett 1 kann den Umfang U des Behälters 20 beispielsweise 2,25-mal umlaufen. Bei herkömmlichen Etiketten mit vergleichbar niedrigen Herstellungskosten lässt sich eine annähernd so große Beschriftungsfläche auf einem Behälter nicht bereitstellen.

### Bezugszeichenliste

- 1: Etikett
- 2: Materialbahn
- 3: Randbereich
- 4, 5: Grifflasche
- 6: Schwächungslinie
- 7: erster Flächenabschnitt
- 8: zweiter Flächenabschnitt
- 9: Rand
- 10: Vorratsetikett
- 11: erster Etikettenabschnitt
- 12: zweiter Etikettenabschnitt
- 13: dritter Etikettenabschnitt
- 14: Außenrand
- 15: Fahne
- 16, 16a: Antihaftbeschichtung
- 18: Übergangsbereich
- 19: Fähnchen
- 20: Behälter
- 22: Außenfläche
- 23: rückseitig nichtklebender Bereich
- H: Höhenrichtung
- L: Längsrichtung
- L1, L2, L3: Länge
- U: Umfang

## Patentansprüche

1. Etikett (1) zum Aufkleben auf einen Behälter (20) für eine Medikamentenflüssigkeit,
- wobei das Etikett (1) ein einlagiges Überrundumetikett zum Umwickeln um einen Umfang (U) eines Behälters (20) ist, das genau eine einzige Materialbahn aufweist,
- wobei das Etikett (1) einen ersten Etikettenabschnitt (11) und einen mittleren, zweiten Etikettenabschnitt (12) sowie einen dritten Etikettenabschnitt (13) aufweist, die in einer Längsrichtung (L) des Etiketts (1) aufeinanderfolgend angeordnet sind,
- wobei der zweite Etikettenabschnitt (12) ein Vorratsetikett (10) aufweist, das einen heraustrennbaren Teilabschnitt des Etiketts (1) bildet, wobei das Vorratsetikett (10) aus derselben, einzigen Materialbahn gebildet ist wie die umgebende, restliche Etikettenfläche des Etiketts (1),
- wobei der erste Etikettenabschnitt (11) zum Überdecken des Vorratsetiketts (10) bestimmt ist,
- wobei das Vorratsetikett (10) in einem ersten Flächenabschnitt (7) rückseitig nichtklebend ausgebildet ist und in einem weiteren, zweiten Flächenabschnitt (8), der näher an dem ersten Etikettenabschnitt (11) angeordnet ist als der erste Flächenabschnitt (7), rückseitig klebend ausgebildet ist und
- wobei das Vorratsetikett (10) in Richtung quer zur Längsrichtung (L) des Etiketts an genau einen von zwei Außenrändern (14) des Etiketts (10) heranreicht und von drei Seiten her von einer Perforierung, Stanzlinie oder sonstigen Schwächungslinie (6) oder Sollrisslinie umgeben ist.

2. Etikett nach Anspruch 1,
**dadurch gekennzeichnet, dass**
der dritte Etikettenabschnitt (13) an einem zum ersten Etikettenabschnitt (11) entgegengesetzten Ende des Etiketts (1) angeordnet, rückseitig klebend ausgebildet und vorderseitig zumindest bereichsweise mit einer Antihaftbeschichtung (16) versehen ist.

3. Etikett nach Anspruch 2,
**dadurch gekennzeichnet, dass**
in Längsrichtung (L) des Etiketts (1) die im dritten Etikettenabschnitt (13) vorderseitig vorgesehene Antihaftbeschichtung (16) eine Abmessung besitzt, die mindestens so groß ist wie die Abmessung des rückseitig klebenden zweiten Flächenabschnitts (8) des Vorratsetiketts (10).

4. Etikett nach einem der Ansprüche 1 bis 3,
**dadurch gekennzeichnet, dass**
der erste Etikettenabschnitt (11) beidseitig bedruckt und/oder bedruckbar ist und auf seiner Rückseite großflächig nichtklebend ausgebildet ist.

5. Etikett nach einem der Ansprüche 1 bis 4,
**dadurch gekennzeichnet, dass**
entlang der Längsrichtung (L) des Etiketts (1) die Länge (L1) des ersten Etikettenabschnitts (11) so bemessen ist, dass der erste Etikettenabschnitt (11) den Umfang (U) des zu etikettierenden oder etikettierten Gegenstandes (20) vollständig umläuft und das Vorratsetikett (10) erst durch Aufrichten des ersten Etikettenabschnitts (11) freilegbar ist.

6. Etikett nach einem der Ansprüche 1 bis 5,
**dadurch gekennzeichnet, dass**
das Etikett (1) so ausgebildet ist, dass ein endseitiger Randbereich (3) des ersten Etikettenabschnitts (11) wiederverschließbar, insbesondere rückseitig klebend ausgebildet ist.

7. Etikett nach einem der Ansprüche 1 bis 6,
**dadurch gekennzeichnet, dass**
der erste Etikettenabschnitt (11) endseitig eine Grifflasche (4) aufweist, mit der das Etikett (1) im Bereich des ersten Etikettenabschnitts (11) endseitig abziehbar ist.

8. Etikett nach einem der Ansprüche 1 bis 7,
**dadurch gekennzeichnet, dass**
das Etikett (1) in einem Übergangsbereich (18) zwischen dem ersten Etikettenabschnitt (11) und dem zweiten Etikettenabschnitt (12) vorderseitig mit einer Antihaftbeschichtung (16a) versehen ist.

9. Behälter (20) für eine Medikamentenflüssigkeit, wobei der Behälter (20) eine Außenfläche (22) aufweist, die mit einem Etikett (1) gemäß einem der Ansprüche 1 bis 8 versehen ist.

10. Behälter nach Anspruch 9,
**dadurch gekennzeichnet, dass**
das Etikett (1) um den Umfang (U) des Behälters geklebt ist und den Umfang (U) des Behälters zwischen zweimal und zweieinhalbmal umrundet.

11. Behälter nach Anspruch 9 oder 10,
**dadurch gekennzeichnet, dass**
der Behälter (20) ein Vial, eine Ampulle oder ein sonstiges transparentes Gefäß für die Medikamentenflüssigkeit, insbesondere ein Gefäß für eine Einzeldosis der Medikamentenflüssigkeit ist.

## Claims

1. A label (1) for adhesive attachment to a container (20) for a medicinal liquid,
- the label (1) being a single-layer overlapping wrap-around label intended for wrapping around a circumference (U) of a container (20) and having exactly one single material web,
- the label (1) comprising a first label portion (11) and a middle, second label portion (12) as well as a third label portion (13) which are arranged in consecutive fashion in a longitudinal direction (L) of the label (1),
- the second label portion (12) comprising a supply label (10) forming a severable sub-section of the label (1), the supply label (10) being made from the same single material web as the surrounding, remaining label area of the label (1),
- the first label portion (11) being intended for covering the supply label (10),
- the supply label (10) having its rear side formed so as to be non-adhesive in a first surface section (7) and, in a further, second surface section (8) which is arranged to be closer to the first label portion (11) than the first surface section (7) is, having its rear side formed so as to be adhesive and
- the supply label (10) extending as far as to exactly one of two outer edges (14) of the label (10), in a direction transverse to the longitudinal direction (L) of the label, and being surrounded on three sides by a perforation, punched line or any other weakening line (6) or predetermined tear line.

2. The label according to claim 1,
**characterized in that**
the third label portion (13) is arranged at an end of the label (1) opposite the first label portion (11), has its rear side formed to be adhesive and has its front side provided with an anti-stick coating (16) at least in parts.

3. The label according to claim 2,
**characterized in that**
the anti-stick coating (16) provided in the third label portion (13) at the front side has a dimension in the longitudinal direction (L) of the label (1) which is at least as large as the dimension of the second surface section (8), adhesive on the rear side, of the supply label (10).

4. The label according to any of claims 1 to 3,
**characterized in that**
the first label portion (11) is imprinted and/or can be imprinted on both sides and has its rear side formed so as to be non-adhesive over a large area.

5. The label according to any of claims 1 to 4,
**characterized in that**
along the longitudinal direction (L) of the label (1) the length (L1) of the first label portion (11) is dimensioned such that the first label portion (11) extends fully around the circumference (U) of the object (20) labeled or to be labeled, and the supply label (10) can be exposed not until the first label portion (11) is erected.

6. The label according to any of claims 1 to 5,
**characterized in that**
the label (1) is formed such that an end-sided edge zone (3) of the first label portion (11) is designed so as to be reclosable, in particular so as to be adhesive on its rear side.

7. The label according to any of claims 1 to 6,
**characterized in that**
the first label portion (11) has its end side provided with a grip tab (4) by means of which the end side of the label (1) in the region of the first label portion (11) can be peeled off.

8. The label according to any of claims 1 to 7,
**characterized in that**
the label (1) has its front side provided with an anti-stick coating (16a) in a transition zone (18) between the first label portion (11) and the second label portion (12).

9. A container (20) for a medicinal liquid, wherein the container (20) comprises an outer surface (22) which is provided with a label (1) according to any of the claims 1 to 8.

10. The container according to claim 9,
**characterized in that**
the label (1) is glued around the circumference (U) of the container and extends around the circumference (U) of the container between two times and two and a half times.

11. The container according to claim 9 or 10,
**characterized in that**
the container (20) is a vial, an ampoule or any other transparent vessel for the medicinal liquid, in particular a vessel for a single dose of the medicinal liquid.

## Revendications

1. Étiquette (1) destinée à être collée sur un récipient (20) pour un liquide de médicament,
- sachant que l'étiquette (1) est une étiquette supracirconférentielle monocouche destinée à être enroulée autour d'une circonférence (U) d'un récipient (20) et présentant exactement une bande de matière unique,
- sachant que l'étiquette (1) présente une première section d'étiquette (11) et une deuxième section d'étiquette médiane (12) ainsi qu'une troisième section d'étiquette (13), lesquelles sont disposées les unes à la suite des autres dans une direction longitudinale (L) de l'étiquette (1),
- sachant que la deuxième section d'étiquette (12) présente une étiquette de réserve (10) qui constitue une section partielle détachable de l'étiquette (1), sachant que l'étiquette de réserve (10) est constituée de la même bande de matière unique que la surface d'étiquette restante périphérique de l'étiquette (1),
- sachant que la première section d'étiquette (11) est destinée à recouvrir l'étiquette de réserve (10),
- sachant que l'étiquette de réserve (10) est constituée de manière non adhésive au verso dans une première section de surface (7) et est constituée de manière adhésive au verso dans une deuxième section de surface (8) supplémentaire qui est disposée plus près de la première section d'étiquette (11) que la première section de surface (7),
- sachant que l'étiquette de réserve (10) s'étend jusqu'à exactement un de deux bords extérieurs (14) de l'étiquette (10) en direction transversale à la direction longitudinale (L) de l'étiquette et est entourée de trois côtés par une perforation, une ligne de découpe ou autre ligne d'affaiblissement (6) ou ligne de déchirure théorique.

2. Étiquette selon la revendication 1,
**caractérisée en ce que**
la troisième section d'étiquette (13) est disposée à une extrémité de l'étiquette (1) qui est opposée à la première section d'étiquette (11), constituée de manière adhésive au verso et pourvue côté avant au moins par portion d'un revêtement anti-adhérence (16).

3. Étiquette selon la revendication 2,
**caractérisée en ce que**
en direction longitudinale (L) de l'étiquette (1), le revêtement anti-adhérence (16) prévu côté avant dans la troisième section d'étiquette (13) présente une dimension qui est au moins aussi grande que la dimension de la deuxième section de surface (8) adhésive côté verso de l'étiquette de réserve (10).

4. Étiquette selon l'une des revendications 1 à 3,
**caractérisée en ce que**
la première section d'étiquette (11) est imprimée et/ou imprimable des deux côtés et constituée de manière non adhésive sur une grande surface au verso.

5. Étiquette selon l'une des revendications 1 à 4,
**caractérisée en ce que**
le long de la direction longitudinale (L) de l'étiquette (1), la longueur (L1) de la première section d'étiquette (11) est dimensionnée de telle sorte que la première section d'étiquette (11) entoure entièrement la circonférence (U) de l'objet (20) à étiqueter ou étiqueté et l'étiquette de réserve (10) puisse seulement être exposée par redressement de la première section d'étiquette (11).

6. Étiquette selon l'une des revendications 1 à 5,
**caractérisée en ce que**
l'étiquette (1) est constituée de telle façon qu'une zone de bord (3) côté extrémité de la première section d'étiquette (11) soit constituée de manière refermable, en particulier de manière adhésive au verso.

7. Étiquette selon l'une des revendications 1 à 6,
**caractérisée en ce que**
la première section d'étiquette (11) présente côté extrémité une languette de prise (4) qui permet de retirer l'étiquette (1) côté extrémité dans la zone de la première section d'étiquette (1).

8. Étiquette selon l'une des revendications 1 à 7,
**caractérisée en ce que**
l'étiquette (1) est pourvue, dans une zone de transition (18) entre la première section d'étiquette (11) et la deuxième section d'étiquette (12) côté avant, d'un revêtement anti-adhérence (16a).

9. Récipient (20) pour un liquide de médicament, sachant que le récipient (20) présente une surface extérieure (22) qui est pourvue d'une étiquette (1) selon l'une des revendications 1 à 8.

10. Récipient selon la revendication 9,
**caractérisé en ce que**
l'étiquette (1) est collée autour de la circonférence (U) du récipient et entoure entre deux fois et deux fois et demie la circonférence (U) du récipient.

11. Récipient selon la revendication 9 ou 10,
**caractérisé en ce que**
le récipient (20) est une fiole, une ampoule ou tout autre contenant transparent pour le liquide de médicament, en particulier un contenant pour une dose individuelle du liquide de médicament.
